# EUROPÄISCHE PATENTSCHRIFT

(11) **EP 4 051 832 B1**
(45) Veröffentlichungstag und Bekanntmachung des Hinweises auf die Patenterteilung: **01.05.2024**
(21) Anmeldenummer: 20800082.8
(22) Anmeldetag: 29.10.2020
(51) Int. Cl.: D01H 4/48

(54) **OFFENEND-SPINNMASCHINE SOWIE VERFAHREN UND STEUEREINRICHTUNG ZUM BETREIBEN EINER SOLCHEN OFFENEND-SPINNMASCHINE**
OPEN-END SPINNING MACHINE, DRIVING PROCESS THEREOF AND CONTROL UNIT
MÉTIER À FILER À BOUT LIBRE, PROCÉDÉ DE CONTROLE DE CE MÉTIER À FILER ET UNITÉ DE CONTROLE

(30) Priorität: 31.10.2019 DE 102019129499
(43) Veröffentlichungstag der Anmeldung: 07.09.2022
(73) Patentinhaber: Saurer Spinning Solutions GmbH & Co. KG, 52531 Übach-Palenberg (DE)
(72) Erfinder: SPRECHER, Jonathan, 52066 Aachen (DE)
(74) Vertreter: Morgenthum-Neurode, Mirko
(86) Internationale Anmeldenummer: PCT/EP2020/080339
(87) Internationale Veröffentlichungsnummer: WO 2021/083985

(56) Entgegenhaltungen:
- EP-A1- 2 267 200
- DE-A1- 10 139 072

## Beschreibung

Die Erfindung betrifft eine Offenend-Spinnmaschine mit einer Mehrzahl an Arbeitsstellen, die jeweils über eine Spinnvorrichtung zur Fertigung eines Fadens, eine Fadenabzugseinrichtung zum Abziehen des Fadens aus der Spinnvorrichtung, eine Speicherdüse zum temporären Speichern des abgezogenen Fadens, eine Spulvorrichtung zur Herstellung einer Kreuzspule sowie über eine unterdruckbeaufschlagbare Saugdüse verfügen, und die Offenend-Spinnmaschine mit wenigstens einem mehrere der Arbeitsstellen bedienenden Serviceaggregat ausgestattet ist, das eine Hilfsfaden-Liefereinrichtung zum Liefern eines Hilfsfadens, sowie einen Hilfsfadenabzug aufweist, die bei einem Anspinnprozess an einer zu bedienenden Arbeitsstelle, insbesondere im Zuge eines Kreuzspulen-/Leerhülsenwechsels, zum Einsatz kommen und ein Verfahren zum Betreiben einer solchen Offenend-Spinnmaschine.

Im Zusammenhang mit Offenend-Spinnmaschinen ist es seit langem bekannt, dass solche Textilmaschinen oft eine Vielzahl von nebeneinander angeordneten Arbeitsstellen aufweisen, die in der Regel identisch ausgebildet und jeweils mit einer Mehrzahl von unterschiedlichen Arbeitsorganen ausgestattet sind.

Die Arbeitsstellen solcher Offenend-Spinnmaschinen können dabei entweder jeweils eine Offenend-Spinnvorrichtung aufweisen, die als Rotorspinnvorrichtung ausgebildet ist, wobei der Spinnrotor, wie beispielsweise in der Druckschrift EP 1 156 142 B1 beschrieben, vorzugsweise magnetisch gelagert ist. Alternativ dazu können die Arbeitsstellen jeweils mit einer Offenend-Spinnvorrichtung ausgestattet sein, die über eine Luftspinnvorrichtung verfügt. Solche Luftspinnvorrichtungen sind zum Beispiel in der Druckschrift DE 199 26 492 A1 oder der Druckschrift DE 2005 022 186 A1 relativ ausführlich beschrieben.

Des Weiteren sind die Arbeitsstellen solcher Offenend-Spinnmaschinen oft als weitestgehend autarke Arbeitsstellen ausgebildet, das heißt, die Arbeitsstellen solcher Offenend-Spinnmaschinen können nach einem Fadenbruch wieder selbsttätig anspinnen. Vorzugsweise weist jede der Arbeitsstellen zu diesem Zweck außer einer Spinnvorrichtung und einer Spulvorrichtung eine Speicherdüse zum temporären Speichern eines produzierten Fadens sowie eine zwischen der Spinnvorrichtung und der Spulvorrichtung, insbesondere schwenkbar gelagerte, unterdruckbeaufschlagbare Saugdüse auf.

Obwohl solche autarken Arbeitsstellen nach einem Fadenbruch wieder selbsttätig anspinnen können, sind auch derartig ausgestattete Offenend-Spinnmaschinen oft mit wenigstens einem Serviceaggregat ausgestattet, welches bei einem Anspinnprozess an einer zu bedienenden Arbeitsstelle, insbesondere bei Kreuzspulen-/Leerhülsenwechseln, zum Einsatz kommt. Das bedeutet, solche Serviceaggregate greifen ein, wenn an einer der Arbeitsstellen eine Kreuzspule einen vorgegebenen Durchmesser erreicht hat und gegen eine neue Leerhülse ausgetauscht werden muss.

Auch derartige Serviceaggregate sind seit langem bekannt und weisen, wie beispielsweise in der Druckschrift DE 101 39 072 A1 recht ausführlich beschrieben, in der Regel zahlreiche, unterschiedliche Handhabungseinrichtungen auf. Solche Serviceaggregate verfügen zum Beispiel über eine Hilfsfaden-Liefereinrichtung zum Bereitstellen eines im Zusammenhang mit einem Kreuzspulen-/Leerhülsenwechsel für das Wiederanspinnen einer Arbeitsstelle benötigten Hilfsfadens, über eine Fadenanlegevorrichtung zum Festlegen des neuangesponnenen Spinnfadens an einer in einem Spulenrahmen der Spulvorrichtung der betroffenen Arbeitsstelle gehalterten Leerhülse sowie über einen Hilfsfadenabzug, der zum Abziehen des neuangesponnenen Spinnfadens und insbesondere bei der Entsorgung des mittels des Hilfsfadens erzeugten Anspinners zum Einsatz kommt.

Die Hilfsfaden-Liefereinrichtung weist dabei oft ein so genanntes Fadenlieferrohr auf, das in einer Zwischenwand des Serviceaggregates um eine Schwenkachse drehbar gelagert und mittels eines Schrittmotors definiert positionierbar ist. An das Fadenlieferrohr ist, beispielsweise über eine Drehdurchführung sowie über ein Rohr- und/oder Schlauchsystem, eine Vorratsspule angeschlossen, die einen benötigten Hilfsfaden bereitstellt. Im Bereich des Rohr- und/oder Schlauchsystems ist außerdem ein Lieferwerk angeordnet, das den Hilfsfaden von der Vorratsspule abzieht, und eine Fadenschneideinrichtung installiert, die den Hilfsfaden nach dessen letztmaliger Übergabe an die insbesondere schwenkbar gelagerte Saugdüse der Arbeitsstelle kappt. Die Fadenanlegeeinrichtung solcher Serviceaggregate ist vorzugsweise als Schwenkarm ausgebildet, der aus einer rückwärtigen Ruheposition in den Bereich der Spulvorrichtung der Arbeitsstelle verlagerbar ist und ein Kopfelement aufweist, das über eine Mehrzahl unterschiedlicher Handhabungseinrichtungen verfügt. Das Kopfelement ist beispielsweise mit einer Fadenführungsrolle, einer Fadenbremse und einer Fadenschneideinrichtung ausgestattet. Des Weiteren kann das Kopfelement der Fadenanlegeeinrichtung einen Hülsentelleröffner aufweisen, mit dem ein Hülsenteller der Spulvorrichtung so beaufschlagbar ist, dass zwischen dem Hülsenteller und einer Stirnseite einer in der Spulvorrichtung gehalterten Leerhülse ein Spalt gegeben ist.

Solche Serviceaggregate sind außerdem meist mit einem Hilfsfadenabzug ausgestattet, der den Hilfsfaden, insbesondere während seiner Entsorgung, reibschlüssig antreibt. Gemäß Stand der Technik entspricht die Abzugsgeschwindigkeit dieses Hilfsfadenabzuges dabei der Fadenabzugsgeschwindigkeit der Fadenabzugseinrichtung der Arbeitsstelle.

Wie vorstehend bereits angedeutet, kommen derartige Serviceaggregate vorzugsweise dann zum Einsatz, wenn an einer Arbeitsstelle einer Offenend-Spinnmaschine eine Kreuzspule einen vorgegebenen Durchmesser erreicht hat und gegen eine neue Leerhülse ausgetauscht werden muss.

In einem solchen Fall wird das Serviceaggregat zu der betreffenden Arbeitsstelle gerufen, positioniert sich dort und überführt die volle Kreuzspule aus dem Spulenrahmen der Arbeitsstelle auf eine hinter den Spulvorrichtungen angeordnete, vorzugsweise maschinenlange Kreuzspulen-Transporteinrichtung, die die Kreuzspule zu einer üblicherweise maschinenendseitig angeordneten Übergabestation fördert. Anschließend legt das Serviceaggregat eine neue Leerhülse in den Spulenrahmen der Arbeitsstelle ein.

Da beim anschließenden Wiederanspinnen der Arbeitsstelle ein Anspinnfaden benötigt wird, die eingelegte Leerhülse aber kein Fadenmaterial aufweist, das als Anspinnfaden benutzt werden könnte, stellt das Serviceaggregat den sogenannten Hilfsfaden bereit. Das heißt, das Fadenlieferrohr der Hilfsfaden-Liefereinrichtung schwenkt in eine untere Betriebsstellung und übergibt den Anfang des Hilfsfadens an eine insbesondere schwenkbar gelagerte Saugdüse der Arbeitsstelle, die in einer so genannten Fadenübergabestellung positioniert ist. Anschließend schwenkt die Saugdüse nach unten und übergibt den Fadenanfang des Hilfsfadens an ein im Bereich der Spinnvorrichtung angeordnetes Anspinnorgan, das den Hilfsfaden für den Anspinnprozess vorbereitet. Im Zuge des Schwenkvorganges der Saugdüse wurde der Hilfsfaden außerdem in eine Fadenabzugseinrichtung der Arbeitsstelle eingefädelt.

Gleichzeitig oder im Anschluss schwenkt das Fadenlieferrohr der Hilfsfaden-Liefereinrichtung in eine obere Betriebsstellung und die Fadenanlegeeinrichtung in Richtung der Spulvorrichtung der Arbeitsstelle. Bei dieser Verlagerung wird der von der Hilfsfaden-Liefereinrichtung bereitgestellte Hilfsfaden, der zu diesem Zeitpunkt zwischen der Fadenabzugseinrichtung der Arbeitsstelle und dem nach oben geschwenkten Fadenlieferrohr gespannt ist, mittels der am Kopfelement der Fadenanlegeeinrichtung des Serviceaggregates angeordneten Handhabungseinrichtungen in den Bereich der Spulvorrichtung der Arbeitsstelle überführt. Das heißt, der gespannte Hilfsfaden läuft im Bereich der Spulvorrichtung durch einen zwischen einem Hülsenteller der Spulvorrichtung und der Stirnseite der eingelegten Leerhülse gegebenen Spalt.

Im Anschluss schwenkt das Fadenlieferrohr der Hilfsfaden-Liefereinrichtung im Uhrzeigersinn weiter und legt den Hilfsfaden, bevor der Hilfsfaden wieder an die erneut in der Fadenübergabestellung positionierte, schwenkbar gelagerte Saugdüse übergeben wird, in den Hilfsfadenabzug des Serviceaggregates ein. Im Anschluss findet der eigentliche, bekannte Anspinnprozess statt.

Nach dem Wiederanspinnen wird der jetzt über einen sogenannten Anspinner mit dem neuen Spinnfaden verbundene Hilfsfaden entsorgt. Das bedeutet, der Hilfsfaden bzw. der neue Spinnfaden wird durch die Fadenabzugseinrichtung der Arbeitsstelle abgezogen und läuft, durch die Handhabungselemente der Fadenanlegeeinrichtung geführt und den Hilfsfadenabzug des Serviceaggregates beaufschlagt, in die schwenkbar gelagerte Saugdüse der Arbeitsstelle ein, die den Hilfsfaden entsorgt. Bei diesem Vorgang tritt, insbesondere auch aufgrund der mehrfachen Umlenkung des Hilfsfadens bzw. des neuen Spinnfadens im Bereich der Handhabungselemente der Fadenanlegeeinrichtung erhöhte Fadenreibung auf, mit der Folge, dass sich zwischen der Fadenabzugseinrichtung der Arbeitsstelle und dem Hilfsfadenabzug des Serviceaggregats eine Fadenschlaufe bildet, die temporär durch die Speicherdüse der Arbeitsstelle zwischengespeichert werden muss.

Sobald der Anspinner die Spulvorrichtung, das heißt, den Bereich des zwischen einem Hülsenteller und der Leerhülse gegebenen Spalt passiert hat, wird der neue Spinnfaden durch Schließen des Spaltes geklemmt und durch die Fadenschneideinrichtung funktionsgerecht getrennt. Anschließend wird die Leerhülse rotiert und damit der neue Spulprozess gestartet.

Der während des Klemm- und Schneidprozesses durch die Offenend-Spinnvorrichtung weiter produzierte und durch die Fadenabzugseinrichtung der Arbeitsstelle ständig weiter abgezogene Spinnfaden wird dabei ebenfalls in der Speicherdüse der Arbeitsstelle zwischengelagert.

Nachteilig bei den bekannten Offenend-Spinnmaschinen bzw. den Verfahren zum Betreiben dieser Textilmaschinen ist, dass es sowohl während der Entsorgung des Hilfsfadens, als auch während des Klemm- und Schneidprozesses des neuen Spinnfadens zur Entstehung größerer Fadenschlaufen kommt, die durch die Speicherdüse der Arbeitsstelle zwischengespeichert werden müssen. Das heißt, aufgrund der oft recht großen Fadenmengen, die in der Speicherdüse der Arbeitsstelle zwischengespeichert werden müssen, kommt es oft zu Problemen bei der anschließenden Auflösung der entstandenen Fadenschlaufen. Das heißt, es besteht beispielsweise die Gefahr, dass sich die in der Saugdüse befindliche, oft bis in den maschinenlangen Unterdruckkanal der Offenend-Spinnmaschine reichenden Fadenschlaufen verheddern, was zur Folge hat, dass es entweder zu einem Fadenbruch kommt oder dass der in der Speicherdüse zwischengelagerte Spinnfaden mit einer undefinierten Fadenspannung auf die Leerhülse aufläuft.

Eine weitere Offenend-Spinnmaschine nach dem Stand der Technik ist auch aus der Druckschrift EP 2 267 200 A1 bekannt.

Ausgehend vom vorgenannten Stand der Technik liegt der Erfindung die Aufgabe zugrunde, die Gefahr eines Fadenbruchs und/oder einer unkontrollierten Verwicklung einer temporär zwischenzuspeichernden Fadenschlaufe in einer Speicherdüse einer Arbeitsstelle einer Offenend-Spinnmaschine bei einem Anspinnprozess, insbesondere im Zuge eines Kreuzspulen-/Leerhülsenwechsels, zu vermindern, bestenfalls zu vermeiden.

Diese Aufgabe wird nach einem ersten vorrichtungsseitigen Aspekt dadurch gelöst, dass der Hilfsfadenabzug so ausgebildet und betreibbar ist, dass die Hilfsfadenabzugsgeschwindigkeit des Hilfsfadenabzugs zum Abziehen des angesponnenen Hilfsfadens, vorzugsweise mit Beginn des Abziehens oder ab einem definierten Zeitpunkt zwischen dem Beginn des Abziehens und einer initiierten Unterbrechung des Abziehens des angesponnenen Hilfsfadens beispielsweise durch Klemmen des Hilfsfadens im Fadenlaufweg vor dem Hilfsfadenabzug, ein Geschwindigkeits-Offset aufweist, bei dem die Fadenabzugsgeschwindigkeit der Fadenabzugseinrichtung der Arbeitsstelle und wenigstens einen weiteren Korrekturfaktor berücksichtigt. Der bevorzugte definierte Zeitpunkt kann dabei derart gewählt sein, dass die in die Speicherdüse einlaufende Fadenschlaufe spätestens zum Zeitpunkt der initiierten Unterbrechung des Abziehens des angesponnenen Hilfsfadens eine vorbestimmbare Größe und/oder Länge aufweist.

Erfindungsgemäß ist es so, dass eine Steuereinrichtung, welche drahtlos oder kabelgebunden an der Offenend-Spinnmaschine gekoppelt ist und so ausgelegt ist, einen Steuerbefehl zum Betreiben des Hilfsfadenabzugs zum Abziehen des angesponnenen Hilfsfadens mit der Hilfsfadenabzugsgeschwindigkeit aufweisend den Geschwindigkeits-Offset zu generieren und zu übermitteln, welcher die Fadenabzugsgeschwindigkeit der Fadenabzugseinrichtung und wenigstens den weiteren Korrekturfaktor berücksichtigt. Die Steuereinrichtung kann vorzugsweise ein Bestandteil der Offenend-Spinnmaschine beispielsweise Bestandteil einer die Offenend-Spinnmaschine steuernden Zentralsteuereinrichtung oder einer die Arbeitsstelle der Offenend-Spinnmaschine steuernden Arbeitsstellensteuereinrichtung oder einer wenigstens ein Serviceaggregat steuernden Serviceaggregatsteuereinrichtung sein. Alternativ kann die Steuereinrichtung eine von der Offenend-Spinnmaschine unabhängige externe Steuereinrichtung wie eine übergeordnete Steuereinrichtung zum Steuern mehrerer Textilmaschinen oder eine mobile Steuereinrichtung sein, welche mit der Offenend-Spinnmaschine drahtlos oder kabelgebunden zur Übermittlung des Steuerbefehls gekoppelt oder koppelbar sein kann.

Die Aufgabe wird ferner verfahrensseitig dadurch gelöst, dass nach einem Schritt des Herstellens eines Anspinners mittels eines vom Serviceaggregat zugeführten Hilfsfadens ein Schritt des Abziehens des angesponnenen Hilfsfadens mittels der Fadenabzugseinrichtung und dem Hilfsfadenabzug erfolgt, wobei der Hilfsfadenabzug, vorzugsweise mit Beginn des Abziehens oder wenigstens ab einem definierten Zeitpunkt vor einer initiierten Unterbrechung des Abziehens des angesponnenen Hilfsfadens beispielsweise durch Klemmen des Hilfsfadens im Fadenlaufweg vor dem Hilfsfadenabzug mit einer Hilfsfadenabzugsgeschwindigkeit aufweisend einen Geschwindigkeits-Offset betrieben wird, welcher die Fadenabzugsgeschwindigkeit der Fadenabzugseinrichtung und wenigstens einen weiteren Korrekturfaktor berücksichtigt. Der definierte Zeitpunkt kann wie vorstehend beschrieben ausgewählt sein. Weiter bevorzugt kann ein solcher Betrieb des Hilfsfadenabzugs wenigstens bis kurz vor oder bis zum Zeitpunkt der initiierten Unterbrechung, weiterhin bevorzugt auch nach dem Zeitpunkt der initiierten Unterbrechung beispielsweise zum Entsorgen des Hilfsfadens erfolgen. Letzteres bietet insbesondere den Vorteil, dass auf eine Generierung und auf ein Absetzen eines geänderten Steuerbefehls verzichtet werden kann.

Vorteilhafte Ausgestaltungen der vorliegenden Erfindung sind Gegenstand der Unteransprüche.

Die erfindungsgemäße Ausbildung des Hilfsfadenabzuges eines Serviceaggregates hat insbesondere den Vorteil, dass aufgrund der Berücksichtigung wenigstens eines weiteren den Fadenlauf des angesponnenen Hilfsfadens während dessen Abzugs, insbesondere während dessen Entsorgung, beeinflussender Faktors eine Anpassung der Hilfsfadenabzugsgeschwindigkeit des Hilfsfadenabzuges des Serviceaggregates an die Fadenabzugsgeschwindigkeit der Fadenabzugseinrichtung der Arbeitsstelle sichergestellt werden kann. Das heißt, es kann zuverlässig gewährleistet werden, dass die während der Entsorgung des Hilfsfadens in die Speicherdüse der Arbeitsstelle einlaufende Fadenschlaufe keine solche Gestalt oder ein solches Ausmaß annimmt, welche/welches zu einem Fadenbruch oder einer Verwicklung der Fadenschlaufe führt. Durch Minimierung der während des Abzugs bzw. der Entsorgung des Hilfsfadens entstehenden Fadenschlaufe auf eine vorbestimmbare Größe und/oder Länge spätestens zu einem Zeitpunkt der initiierten Unterbrechung des Abzugs kann weiterhin sichergestellt werden, dass in der Speicherdüse der Arbeitsstelle genug Platz vorhanden ist, um die beim nachfolgenden Arbeitsschritt unvermeidlich entstehenden, oft relativ große Fadenschlaufe des neuen Spinnfadens problemlos aufzunehmen.

Nach einer bevorzugten Ausführungsform ist vorgesehen, dass der wenigstens eine zu berücksichtigende Korrekturfaktor ein eine Fadenreibung des Hilfsfadens oder eine Zeitdifferenz zwischen dem Start der Fadenabzugseinrichtung und dem Start des Hilfsfadenabzugs berücksichtigender Korrekturfaktor ist. Insbesondere wird in bevorzugter Weise bei einer manuellen oder automatisch generierten Auswahl oder Einstellung der Hilfsfadenabzugsgeschwindigkeit ein solches Geschwindigkeitsprofil ausgewählt bzw. eingestellt, das in definierter Weise über dem Geschwindigkeitsprofil der Fadenabzugseinrichtung der Arbeitsstelle liegt, wodurch sichergestellt werden kann, dass lediglich ein relativ kleiner Fadenüberschuss oder kein Fadenüberschuss entsteht, der in der Speicherdüse zwischengespeichert werden muss. Dabei kann die manuelle Auswahl über ein Eingabegerät erfolgen, welches mit der Offenend-Spinnmaschine oder der Steuereinrichtung gekoppelt oder drahtlos oder kabelgebunden koppelbar ist. Die automatisch generierte Auswahl kann beispielsweise durch die Steuereinrichtung erfolgen, wobei die Steuereinrichtung vorzugsweise mit einem Wissensspeicher verbunden sein kann, in welchem Geschwindigkeitsprofile abrufbar hinterlegt sind. Alternativ oder zusätzlich kann die Steuereinrichtung ausgelegt sein, dass auszuwählende oder einzustellende bzw. zu regelnde Geschwindigkeitsprofil unter Berücksichtigung eines vorgegebenen oder laufend (beispielsweise periodisch, aperiodisch, ununterbrochen) ermittelten Geschwindigkeitsprofils der Fadenabzugseinrichtung der Spinnstelle sowie des wenigstens einen weiteren Korrekturfaktors zu erzeugen. Weiterhin alternativ oder zusätzlich kann die Steuereinrichtung ausgelegt sein, ein entsprechendes Geschwindigkeitsprofil zur Einstellung desselbigen übermittelt zu bekommen.

In weiter bevorzugter Weise ist der Geschwindigkeits-Offset derart ausgewählt oder einstellbar bzw. regelbar, dass eine während des Abzugs bzw. Entsorgung des angesponnenen Hilfsfadens in der Speicherdüse der Arbeitsstelle einlaufende Fadenschlaufe eine definierte Größe und/ Länge aufweist, wobei die Länge vorzugsweise 25mm oder weniger, weiter bevorzugt 10mm oder weniger beträgt. Alternativ oder zusätzlich ist es bevorzugt, wenn eine die Größe der Fadenschlaufe ausmachende Eindringtiefe der Fadenschlaufe in die Speicherdüse weniger als 10mm, weiter bevorzugt weniger als 5mm beträgt. So kann einerseits die Länge der einlaufenden Fadenschlaufe als auch zusätzlich oder alternativ die Eindringtiefe der Fadenschlaufe in die Speicherdüse bedarfsgerecht angepasst oder eingestellt werden, wodurch die Gefahr des Fadenbruchs und/oder die Verwicklung der Fadenschlaufe minimiert bzw. bestenfalls verhindert werden kann.

Durch eine solche deutliche Verminderung der Größe und/oder Länge der in die Speicherdüse einlaufenden Fadenschlaufe kann in bevorzugter Weise gewährleistet werden, dass bei einem nachfolgenden Arbeitsgang wie vorzugsweise dem Klemmen des angesponnenen Hilfsfadens beispielsweise im Zuge des Anlegens an eine Leerhülse oder im Zuge des Spleißens mit einem von der Kreuzspule kommenden Oberfadenende, bei dem jeweils unvermeidlich eine nicht unerhebliche Menge des neuen Spinnfadens entsteht, die in der Speicherdüse zwischengespeichert werden muss, sichergestellt ist, dass in der Speicherdüse noch ausreichend Platz für eine relativ große Fadenschlaufe zur Verfügung steht. Das heißt, vor dem nachfolgenden Arbeitsgang, bei dem der neue Spinnfaden an die in der Spulvorrichtung der Arbeitsstelle gehalterten Leerhülse angelegt oder in eine Spleißvorrichtung zum Spleißen eingelegt und jeweils geklemmt wird und dabei, obwohl durch die Fadenabzugseinrichtung der Arbeitsstelle ständig neuer Spinnfaden nachgeliefert, kurz angehalten wird, ist gewährleistet, dass stets der weitaus größte Teil der Speicherdüse leer ist und somit temporär neuen Spinnfaden speichern kann. Im Anschluss des Klemmvorgangs, im Zuge dessen es zum Trennen des angesponnenen Hilfsfadens kommt, kann der Hilfsfadenabzug zum Entsorgen des abgetrennten Abschnitts des Hilfsfadens in bevorzugter Weise mit einer bedarfsgerecht auswählbaren Hilfsfadenabzugsgeschwindigkeit zum sicheren und ggf. zügigen Entsorgen des abgetrennten Hilfsfadenabschnitts betrieben werden. Daher braucht ein Betreiben des Hilfsfadenabzugs mit der Hilfsfadenabzugsgeschwindigkeit aufweisend das Geschwindigkeits-Offset vorzugsweise nur bis zum Klemmen des Hilfsfadens vorgesehen werden.

Verfahrensseitig kann ebenfalls zuverlässig gewährleistet werden, dass die Größe und/oder Länge der in der Speicherdüse der Arbeitsstelle einlaufenden Fadenschlaufe während des Betriebs mit einer Hilfsfadenabzugsgeschwindigkeit aufweisend den Geschwindigkeits-Offset keinen möglicherweise als problematisch erkannten Wert überschreitet. Das heißt, dadurch dass der Hilfsfadenabzug des Serviceaggregates mit einer Hilfsfadenabzugsgeschwindigkeit betreibbar ist, die auf die jeweils vorliegende Fadenliefergeschwindigkeit bzw. Fadenabzugsgeschwindigkeit der Fadenabzugseinrichtung der Arbeitsstelle plus wenigstens einem Korrekturfaktor angepasst ist, wird sichergestellt, dass die während des Abzugs bzw. der Entsorgung des angesponnenen Hilfsfadens entstehende, in die Speicherdüse einlaufende Fadenschlaufe eine bedarfsgerecht auswählbare verringerte Größe und/oder Länge aufweist.

In der Speicherdüse der Arbeitsstelle kann folglich ausreichend Platz bereitgestellt werden, um die beim nachfolgenden Arbeitsgang bzw. Arbeitsschritt entstehende, relativ große Fadenschlaufe des neuen Spinnfadens problemlos aufnehmen zu können.

Nach einer bevorzugten Ausführungsform weist das Serviceaggregat eine wie eingangs detailliert beschriebene Ausgestaltung in Verbindung mit einer der vorstehend bevorzugten Ausführungsformen auf.

In bevorzugter Ausgestaltung des Verfahrens ist vorgesehen, dass der Geschwindigkeits-Offset derart ausgewählt oder geregelt wird, dass neben der Fadenabzugsgeschwindigkeit der Fadenabzugseinrichtung der Arbeitsstelle zusätzlich vorhandene Fadenreibungsverhältnisse und/oder Zeitdifferenzen, die bezüglich des Startes der Fadenabzugseinrichtung der Arbeitsstelle und des Hilfsfadenabzugs gegeben sind, berücksichtigt werden können.

Insbesondere durch die Berücksichtigung der Fadenreibungsverhältnisse, die Resultat einer durch mehrfache Umlenkung des abzuziehenden Hilfsfadens um die am Kopfelement der Fadenanlegeeinrichtung angeordneten Bedienorgane bedingten relativ hohen mechanischen Reibungskräfte sein können, gelingt es auf verhältnismäßig einfache und präzise Weise, die Größe und/oder Länge der während des Abziehens bzw. der Entsorgung des Hilfsfadens in der Speicherdüse der Arbeitsstelle einlaufenden Fadenschlaufe zu minimieren.

Des Weiteren ist es auch vorteilhaft, bei der Einstellung der Hilfsfadenabzugsgeschwindigkeit des Hilfsfadenabzuges des Serviceaggregates bzw. des Geschwindigkeits-Offsets zu berücksichtigen, dass die Fadenabzugseinrichtung der Arbeitsstelle und der Hilfsfadenabzug des Serviceaggregates nicht exakt gleichzeitig starten. Insbesondere im Zusammenhang mit der Übertragung von Startsignalen können Zeitdifferenzen auftreten, die dadurch in bevorzugter Weise berücksichtigt werden können.

Weitere Einzelheiten der Erfindung sind einem nachfolgend anhand der Zeichnungen erläuterten Ausführungsbeispiel entnehmbar.

Es zeigt:
- Fig. 1: schematisch eine Hälfte einer Offenend-Spinnmaschine, mit einem an einer Arbeitsstelle der Offenend-Spinnmaschine positionierten Serviceaggregat nach einem Ausführungsbeispiel zur Durchführung eines Verfahrens nach einem Ausführungsbeispiel,
- Fig. 2: in einem größeren Maßstab und ausschnittsweise das in Figur 1 dargestellte Serviceaggregat während des Abzuges eines in der Spinnvorrichtung der Arbeitsstelle an einen neuen Spinnfaden angesponnenen Hilfsfadens durch die Fadenabzugseinrichtung der Arbeitsstelle und den Hilfsfadenabzug des Serviceaggregates.

In Figur 1 ist eine Hälfte einer Offenend-Spinnmaschine 1 dargestellt, die beispielsweise als Luftspinnmaschine oder als Rotorspinnmaschine ausgebildet ist. Solche Textilmaschinen weisen in der Regel eine Vielzahl von Arbeitsstellen 2 auf, die jeweils unter anderem mit einer Spinnvorrichtung 3 sowie einer Spuleinrichtung 4 ausgerüstet sind. In der Spinnvorrichtung 3 wird ein in einer Spinnkanne 5 vorgelegtes Faserband 6 zu einem Faden 7 gesponnen, der anschließend auf der Spuleinrichtung 4 zu einer Kreuzspule 8 aufgewickelt wird. Die Spuleinrichtung 4 ist zu diesem Zweck mit einem Spulenrahmen 9 zum drehbaren Haltern einer Leerhülse 10 beziehungsweise der Hülse einer Kreuzspule 8 und einer Spultrommel 11 zum Antreiben dieser Elemente ausgestattet.

Des Weiteren verfügen derartige Arbeitsstellen 2 jeweils über ein im Bereich der Spinnvorrichtung 3 installiertes Anspinnorgan 20, eine Fadenabzugseinrichtung 25, eine an einen maschinenlangen Unterdruckkanal 27 der Textilmaschine angeschlossene Speicherdüse 26 sowie eine im Bereich der Spulvorrichtung 4 angeordnete Fadenchangiereinrichtung 18.

Solche Arbeitsstellen 2 sind außerdem jeweils mit einer arbeitsstelleneigenen, schwenkbar gelagerten Saugdüse 14 ausgestattet, die die Arbeitsstellen 2 zu weitestgehend autarken Arbeitsstellen 2 werden lässt. Das heißt, die Arbeitsstellen 2 sind so ausgerüstet, dass sie Fadenbrüche im Bedarfsfall selbsttätig beheben können.

Solche Offenend-Spinnmaschinen 1 weisen außerdem oft eine Kreuzspulen-Transporteinrichtung 12 zum Entsorgen der auf den Spuleinrichtungen 4 der Arbeitsstellen 2 fertiggestellten Kreuzspulen 8 auf.

An beziehungsweise auf der Spinnmaschine 1 ist des Weiteren, zum Beispiel an einer Führungsschiene 13 sowie einer Stützschiene 15 verfahrbar, wenigstens ein Serviceaggregat 16 angeordnet, dessen Laufwerk 17 beispielsweise aus Laufrollen beziehungsweise einem Stützrad 19 besteht.

Wie an sich bekannt, erfolgt die Versorgung solcher Serviceaggregate 16 mit elektrischer Energie vorzugsweise über eine (nicht dargestellte) Schleifkontakteinrichtung oder über eine Schleppkette. Derartige Serviceaggregate 16 patrouillieren während des Spinn-/Spulbetriebes der Offenend-Spinnmaschine 1 entweder ständig entlang den Arbeitsstellen 2 und greifen selbsttätig ein, wenn an einer der Arbeitsstellen 2 ein Handlungsbedarf entsteht oder das Serviceaggregat 16 wird bei Bedarf von einer Arbeitsstelle 2 angefordert und positioniert sich dann an der betreffenden Arbeitsstelle 2. Ein solcher Handlungsbedarf liegt beispielsweise vor, wenn an einer der Arbeitsstellen 2 eine Kreuzspule 8 einen vorgegebenen Durchmesser erreicht hat und gegen eine neue Leerhülse 10 ausgetauscht werden muss. Ein solcher Handlungsbedarf kann ebenfalls vorliegen, wenn es zu einem Fadenbruch gekommen ist, welcher mittels eines Spleißvorgangs behoben werden soll.

Um einen ordnungsgemäßen Kreuzspulen-/Leerhülsenwechsel durchführen zu können, verfügen solche Serviceaggregate 16 über zahlreiche Handhabungseinrichtungen. Von diesen zahlreichen Handhabungseinrichtungen sind in Fig. 1 die Hilfsfaden-Liefereinrichtung 21 mit einem schwenkbar gelagerten Fadenlieferrohr 22 dargestellt. Des Weiteren verfügen solche Serviceaggregate 16 jeweils über eine beweglich gelagerte Fadenanlegeeinrichtung 23 und einen Hilfsfadenabzug 28, der vorzugsweise als mechanisch arbeitendes Walzenlieferwerk ausgebildet ist. Das Fadenlieferrohr 22 der Hilfsfaden-Liefereinrichtung 21 ist dabei an einer Zwischenwand des Serviceaggregates 16 drehbar gelagert und beispielsweise mittels eines Schrittmotors definiert ansteuerbar. An das Fadenlieferrohr 22 ist, beispielsweise über eine Drehdurchführung und ein Rohrsystem eine Vorratsspule der Hilfsfaden-Liefereinrichtung 21 angeschlossen, die den bei einem Kreuzspulen-/Leerhülsenwechsel benötigten Hilfsfaden 24 bereitstellt. Im Bereich des Rohrsystems der Hilfsfaden-Liefereinrichtung 21 ist außerdem eine Fadenschneideinrichtung installiert, die den Hilfsfaden 24 bedarfsgerecht kappt.

Die Fadenanlegeeinrichtung 23 weist endseitig ein Kopfelement 30 auf, welches mit verschiedenen Bedienorganen ausgestattet ist. Das Kopfelement 30 verfügt beispielsweise über eine Fadenschneideinrichtung 31, einen Hülsentelleröffner 32, eine Fadenumlenkrolle 33 sowie über eine Fadenbremse 35.

Die Figur 2 zeigt in einem größeren Maßstab ausschnittsweise eine Arbeitsstelle 2 sowie schematisch ein Serviceaggregat 16 während der Entsorgung eines im Zusammenhang mit einem Kreuzspulen-/Leerhülsenwechsels benötigten Hilfsfadens 24.

Der Hilfsfaden 24 war kurz vorher in der Spinnvorrichtung 3 der Arbeitsstelle 2 zum Beispiel an einen in der Spinnvorrichtung 3 umlaufenden Faserring angelegt worden und wird jetzt entsorgt.

Wie ersichtlich, wird der Hilfsfaden 24, der über einen so genannten Anspinner 29 mit dem neuen Spinnfaden 7 verbunden ist, durch die Fadenabzugseinrichtung 25 der Arbeitsstelle 2 sowie den Hilfsfadenabzug 28 des Serviceaggregates 16 aus der Spinnvorrichtung 3 abgezogen und durch die schwenkbar gelagerte Saugdüse 14 der Arbeitsstelle 2 entsorgt.

Der Hilfsfaden 24 bzw. der neue Spinnfaden 7 wird auf seinem Weg zur Saugdüse 14 durch die Fadenanlegeeinrichtung 23 geführt, die in ihrer Arbeitsstellung A steht und die im Bereich ihres Kopfelements 30 unter anderem über eine Fadenbremse 35, eine Fadenschneideinrichtung 31 sowie über eine Fadenumlenkrolle 33 verfügt. Das Kopfelement 30 ist außerdem mit einem Hülsentelleröffner 32 ausgestattet, der dafür sorgt, dass zwischen einer Stirnseite einer im Spulenrahmen 9 gehalterten Leerhülse 10 und einem der Hülsenaufnahmeteller des Spulenrahmens 9 ein Spalt gegeben ist, durch den der Hilfsfaden 24 bzw. der neue Spinnfaden 7 während ihrer Entsorgung laufen.

Der an der Fadenumlenkrolle 33 abgelenkte Fadenstrang läuft anschließend zum Hilfsfadenabzug 28 des Serviceaggregats 16 und von dort zur Saugdüse 14, die in ihrer Fadenaufnahmestellung FA positioniert ist.

Auf seinem Weg von der Fadenabzugseinrichtung 25 der Arbeitsstelle 2 zum Hilfsfadenabzug 28 des Serviceaggregates 16 passiert der Fadenstrang außerdem eine unterdruckbeaufschlagte Speicherdüse 26 der Arbeitsstelle 2, die dafür sorgt, dass eventuell auftretende Fadenüberschüsse zwischengespeichert werden.

### Ablauf des Verfahrens nach einem bevorzugten Ausführungsbeispiel:

Wenn an einer der Arbeitsstellen 2 eine Kreuzspule 8 ihren vorgegebenen Durchmesser erreicht hat, wird das Serviceaggregat 16, beispielsweise durch die Zentralsteuereinheit der Offenend-Spinnmaschine 1, an die betreffende Arbeitsstelle 2 beordert und wechselt dort, wie bekannt, selbsttätig die volle Kreuzspule 8 gegen eine neue Leerhülse 10 aus. Das heißt, nach dem Ausstoßen der vollen Kreuzspule 8 auf eine maschinenlange Kreuzspulen-Transporteinrichtung 12 durch entsprechende (nicht dargestellte) Handhabungseinrichtungen legt das Serviceaggregat 16 eine neue Leerhülse 10 zwischen die Hülsenteller des Spulenrahmens 9 der betreffenden Arbeitsstelle 2 ein.

Da zum Wiederanspinnen der Arbeitsstelle 2 bekanntlich ein Hilfsfaden 24 benötigt wird, wird anschließend, wie durch den Stand der Technik bekannt, die arbeitsstelleneigene Saugdüse 14 in eine Fadenaufnahmestellung FA geschwenkt und gleichzeitig das Fadenlieferrohr 22 der Hilfsfaden-Liefereinrichtung 21 des Serviceaggregates 16, zum Beispiel mittels eines Schrittmotors, in einer Fadenübergabestellung positioniert. Das heißt, das Fadenlieferrohr22 wird so weit geschwenkt, dass die Mündung des Fadenlieferrohres 22 vor der Ansaugöffnung der Saugdüse 14 positioniert ist.

Anschließend wird das Fadenlieferrohr 22, das, wie vorstehend erläutert, an eine Hilfsfaden-Liefereinrichtung 21 angeschlossen ist, pneumatisch derart beaufschlagt, dass ein Hilfsfaden 24 aus der Mündung des Fadenlieferrohres 22 austritt und sofort durch die unterdruckbeaufschlagte Saugdüse 14 der Arbeitsstelle 2 angesaugt wird.

Die Fadenanlegeeinrichtung 23 des Serviceaggregates 16 ist zu diesem Zeitpunkt noch in ihrer Raststellung R positioniert.

Schließlich wird das Fadenlieferrohr 22 in eine (nicht dargestellte) obere Betriebsstellung geschwenkt und dabei durch die Hilfsfaden-Liefereinrichtung 21 entsprechend Hilfsfaden 24 nachgeliefert. Während des Einschwenkens des Fadenlieferrohres 22 in die obere Betriebsstellung wird der Hilfsfaden 24 über die Fadenumlenkrolle 33 der Fadenanlegeeinrichtung 23 gezogen, die zu diesem Zeitpunkt immer noch in ihrer Raststellung R positioniert ist.

Im nächsten Schritt wird die Fadenverlegeeinrichtung 23 in ihre Arbeitsstellung A nach vorne schwenkt. Der in der Fadenumlenkrolle 33 der Fadenanlegeeinrichtung 23 des Serviceaggregates 16 geführte Hilfsfaden 24 wird dabei in eine am Kopfelement 30 der Fadenanlegeeinrichtung 23 angeordnete Fadenschneideinrichtung 31 sowie eine Fadenbremse 35 eingefädelt.

Gleichzeitig oder im Anschluss wird die Saugdüse 14, die den Hilfsfaden 24 pneumatisch fixiert, in die in Figur 1 gestrichelt dargestellte Position nach unten geschwenkt, fädelt den Hilfsfaden 24 dabei in die Fadenabzugseinrichtung 25 der Arbeitsstelle 2 ein und übergibt den Hilfsfaden 24 anschließend an das Anspinnorgan 20 der Arbeitsstelle 2.

In einer entsprechenden Fadenvorbereitungseinrichtung des Anspinnorgans 20, beispielsweise einem pneumatisch beaufschlagbaren Vorbereitungsröhrchen, wird das Fadenende des Hilfsfadens 24 dann für den nachfolgenden Anspinnprozess vorbereitet und der Hilfsfaden 24 durch die Fadenabzugseinrichtung 25 für den Anspinnprozess bereitgehalten.

Im Anschluss schwenkt die jetzt freie Saugdüse 14 wieder nach oben in ihre Fadenaufnahmestellung FA.

Außerdem schwenkt das Fadenlieferrohr 22 der Hilfsfaden-Liefereinrichtung 21 in der Schwenkrichtung U im Uhrzeigersinn weiter und positioniert sich erneut in der Fadenübergabestellung. Im Zuge dieser Schwenkbewegung des Fadenlieferrohres 22 wird der Hilfsfaden 24 außerdem in den Hilfsfadenabzug 28 des Serviceaggregates 16 eingefädelt.

Der Hilfsfaden 24 wird anschließend durch eine innerhalb der Hilfsfaden-Liefereinrichtung 21 angeordnete Fadenschneideinrichtung getrennt, tritt aufgrund der im Rohrsystem der Hilfsfaden-Liefereinrichtung 21 herrschenden Blasströmung aus der Mündung des Fadenlieferrohres 22 aus und wird aufgrund des im Bereich der Ansaugöffnung der Saugdüse 14 anstehenden Unterdruckes sofort in die Saugdüse 14 eingesaugt. Das heißt, der Hilfsfaden 24 ist jetzt zwischen der Fadenabzugseinrichtung 25 der Arbeitsstelle 2 und der arbeitsstelleneigenen Saugdüse 14 gespannt und läuft dabei durch verschiedene Bedienorgane der Fadenanlegeeinrichtung 23 sowie durch den Hilfsfadenabzug 28 des Serviceaggregates 16.

Anschließend wird die Fadenanlegeeinrichtung 23 so angesteuert, dass sie mit einem so genannten Hülsentelleröffner 32 einen der Hülsenteller der Spulvorrichtung 4 etwas nach außen kippt. Zwischen dem Hülsenteller des Spulenrahmens und der Stirnseite des Hülsenfußes einer im Spulenrahmen 9 gehalterten Leerhülse 10 entsteht dabei ein keilförmiger Spalt, durch den die Fadensehne des Hilfsfadens 24 läuft. Der in der Fadenumlenkrolle 33 der Fadenanlegeeinrichtung 23 geführte Hilfsfaden 24 läuft dabei außerdem durch die Fadenschneideinrichtung 31 und die Fadenbremse 35 der Fadenanlegeeinrichtung 23.

Zum Wiederanspinnen der Arbeitsstelle 2 wird zunächst durch den Hilfsfadenabzug 28 des Serviceaggregates 16 eine kleine Fadenlänge des Hilfsfadens 24 in Richtung Spinnvorrichtung 3 zurückgespeist und in der Speicherdüse 26 der Arbeitsstelle 2 zwischengespeichert. Anschließend wird eine exakt definierte Fadenlänge des inzwischen vorbereiteten und durch das Anspinnorgan 20 der Arbeitsstelle 2 bereitgehaltenen Hilfsfadens 24 durch die Fadenabzugseinrichtung 25 der Arbeitsstelle 2 passgenau in die Spinnvorrichtung 3 zurückgespeist und dort an einen umlaufenden Faserring angelegt, der dabei aufgebrochen wird. Im Anschluss wird der Hilfsfaden 24, der jetzt über einen sogenannten Anspinner 29 mit dem neuen Spinnfaden 7 verbunden ist, über die Fadenabzugseinrichtung 25 der Arbeitsstelle 2 sowie den Hilfsfadenabzug 28 des Serviceaggregates 16 abgezogen und durch die Saugdüse 14 der Arbeitsstelle 2 entsorgt.

Nach einem bevorzugten Ausführungsbeispiel ist der Hilfsfadenabzug 28 des Serviceaggregates 16 dabei so ausgebildet und einstellbar, dass die Hilfsfadenabzugsgeschwindigkeit Avs des Hilfsfadenabzugs 28 an die Fadenabzugsgeschwindigkeit A_{VA} der Fadenabzugseinrichtung 25 der Arbeitsstelle 2 unter weiterer Berücksichtigung eines die Fadenreibung berücksichtigenden Korrekturfaktors angepasst ist. Sowohl die Länge als auch eine Eindringtiefe t einer während der Entsorgung des Hilfsfadens 24 in der Speicherdüse 26 der Arbeitsstelle 2 einlaufenden Fadenschlaufe 34 können dadurch auf einen optimalen, sprich kleinen Wert, der vorzugsweise lediglich einige mm beträgt, eingestellt werden.

Sobald der Hilfsfaden 24 samt Anspinner 29 durch die Saugdüse 14 entsorgt ist, erfolgt das Anlegen des Spinnfadens 7 an die Leerhülse 10 sowie das Wickeln einer Fadenreserve bzw. einer Kreuzwicklung. Das heißt, durch die am Kopfelement 30 der Fadenanlegeeinrichtung 23 angeordneten Bedienorgane erfolgen unmittelbar hintereinander einige schnelle Aktionen.

Der neue Spinnfaden 7 wird beispielsweise durch die Fadenschneideinrichtung 31 kurz hinter der Leerhülse 10 geschnitten und gleichzeitig von der Fadenbremse 35, die kurz vor der Leerhülse 10 angeordnet ist, geklemmt. Das abgeschnittene, noch über den Hilfsfadenabzug 28 des Serviceaggregates 16 laufende Fadenstück wird dabei über die Saugdüse 14 entsorgt. Unmittelbar nach der Fadentrennung wird außerdem das Kopfelement 30 der Fadenanlegeeinrichtung 23 bzw. der Hülsentelleröffner 32 so angesteuert, dass der bislang gekippte Hülsenteller wieder geschlossen und dabei der Spinnfaden 7 zwischen der Stirnseite der Leerhülse 10 und dem Hülsenteller geklemmt wird. Sofort nach dem Öffnen der Fadenbremse 35 wird dann die Spultrommel 11 gestartet und beschleunigt die reibschlüssig auf der Spultrommel 11 liegende Leerhülse 10 auf Wickelgeschwindigkeit. Anschließend wird die Fadenanlegeeinrichtung 23 des Serviceaggregates 16 in ihre Ruhestellung R zurückgeschwenkt, so dass der Spinnfaden 7 im Bereich der Spulvorrichtung 4 freigegeben wird und von der Fadenchangiereinrichtung 18 der Arbeitsstelle 2 übernommen werden kann.

Während eines Teils der vorgenannten Abläufe, insbesondere durch die Tätigkeit der Fadenbremse 35 und das Klemmen des Spinnfadens 7 zwischen Hülsenteller und Leerhülse 10 kommt der neue Spinnfaden 7 zum Stillstand.

Da die Spinnvorrichtung 3 der Arbeitsstelle 2 aber wieder kontinuierlich Spinnfaden 7 produziert, der von der Fadenabzugseinrichtung 25 der Arbeitsstelle 2 abgezogen wird, entsteht ein relativ großer Fadenüberschuss, der kurzzeitig in der Speicherdüse 26 der Arbeitsstelle 2 zwischengespeichert werden muss.

Da bei der vorhergehenden Entsorgung des Hilfsfadens 24 durch optimale Abstimmung der Fadenabzugsgeschwindigkeiten der verschiedenen Fadenabzugseinrichtungen unter Berücksichtigung wenigstens eines weiteren Korrekturfaktors sichergestellt wurde, dass zu diesem Zeitpunkt lediglich eine sehr geringfügige Fadenlänge in der Speicherdüse 26 zwischengespeichert ist, weist die Speicherdüse 26 noch ausreichend Speicherraum auf, um den bislang aufgrund seiner Größe oft etwas problematischen Fadenüberschuss ordnungsgemäß zwischenzuspeichern.

Nach einem nicht dargestellten Ausführungsbeispiel kann eine Spleißvorrichtung vorgesehen sein, welche entweder Bestandteil der Offenend-Spinnmaschine oder des Serviceaggregats sein kann. Die Spleißvorrichtung kann dabei nahe des Fadenlaufwegs angeordnet oder in die Nähe des Fadenlaufwegs oder mit dem Spleißkanal kongruent zum Fadenlaufweg verbringbar sein. Solche Spleißvorrichtungen sind beispielsweise im Bereich der Luftspinnmaschinen üblich.

Im Falle eines Fadenbruchs wird der vom Serviceaggregat bereitgestellte Hilfsfaden in entsprechender Weise in die Spinnvorrichtung eingeführt, um im Nachgang in bekannter Weise einen Anspinner herzustellen, wobei der Hilfsfaden in den Bearbeitungsbereich der Spleißvorrichtung überführt wurde oder nach Herstellen des Anspinners überführt wird.

Ein auf der Kreuzspule aufgelaufenes Oberfadenende kann in bekannter Weise beispielsweise mittels einer schwenkbar gelagerten Saugdüse eingefangen und in den Bearbeitungsbereich der Spleißvorrichtung überführt werden. Die Überführung des Oberfadens und des Hilfsfadens in den Bereich der Spleißvorrichtung kann bedarfsgerecht aufeinander abgestimmt vorgenommen worden sein.

Nach Herstellen des Anspinners wird der angesponnene Hilfsfaden bzw. der Spinnfaden vorzugsweise solange mittels der Fadenabzugseinrichtung und des Hilfsfadenabzugs abgezogen, bis der Anspinner die Schneideinrichtung der Spleißvorrichtung für den Spinnfaden passiert hat. Nach Passieren der Schneideinrichtung der Spleißvorrichtung für den Spinnfaden erfolgt ein Klemmen und Schneiden des Spinnfadens unter fortlaufendem Abzug des Spinnfadens mittels der Fadenabzugseinrichtung, wodurch sich die Speicherdüse durch Einlaufen einer Fadenschlaufe füllt und der abgetrennte Abschnitt des Hilfsfadens über den Hilfsfadenabzug entsorgt wird. Der Oberfaden wird ebenfalls geklemmt und geschnitten, wobei das Klemmen und Schneiden des Oberfadens auf das Klemmen und Schneiden des Spinnfadens zeitlich abgestimmt ist. Die abgeschnittenen Enden sowohl des Spinnfadens als auch des Oberfadens werden in bekannter Weise beispielsweise mittels Halte- und Auflöseröhrchen der Spleißvorrichtung aufgelöst und vorbereitet. Die aufgelösten und vorbereiteten Enden werden vorzugsweise mittels einer Fadenführungsgabel der Spleißvorrichtung in den Spleißkanal verbracht und unter Zuführung einer Spleißdruckluft miteinander verspleisst. Nach dem Spleißvorgang wird die Kreuzspule zum Fortsetzen des Aufspulens mit einer Aufspulgeschwindigkeit so beschleunigt, dass es zu einer Entleerung der Speicherdüse bzw. zum Auflösen der in die Speicherdüse einlaufenden Fadenschlaufe kommt. Sobald die Speicherdüse entleert bzw. die Fadenschlaufe aufgelöst ist, wird das Aufspulen der Kreuzspule mit einer auf die Fadenabzugsgeschwindigkeit der Fadenabzugseinrichtung abgestimmten Aufspulgeschwindigkeit fortgesetzt.

Nach einem weiteren nicht dargestellten Ausführungsbeispiel ist der Hilfsfadenabzug mit einer Steuereinrichtung gekoppelt, welche ausgelegt ist, einen Steuerbefehl zum Betreiben des Hilfsfadenabzugs zum Abziehen des angesponnenen Hilfsfadens mit einer Hilfsfadenabzugsgeschwindigkeit aufweisend einen Geschwindigkeits-Offset zu generieren und zum Betrieb des Hilfsfadenabzugs zu übermitteln, wobei der Geschwindigkeits-Offset die Fadenabzugsgeschwindigkeit der Fadenabzugseinrichtung und wenigstens einen weiteren Korrekturfaktor berücksichtigt. Die Steuereinrichtung ist nach einem Ausführungsbeispiel Bestandteil der Offenend-Spinnmaschine, insbesondere Bestandteil des Serviceaggregats und nach einem alternativen Ausführungsbeispiel als externe oder mobile Steuereinrichtung ausgebildet, welche mit der Offenend-Spinnmaschine drahtlos oder kabelgebunden zur Übermittlung des Steuerbefehls gekoppelt ist.

### Bezugszeichenliste

| | | | |
|---|---|---|---|
| 1 | Offenend-Spinnmaschine | 23 | Fadenanlegeeinrichtung |
| 2 | Arbeitsstelle | 24 | Hilfsfaden |
| 3 | Spinnvorrichtung | 25 | Fadenabzugseinrichtung |
| 4 | Spulvorrichtung | 26 | Speicherdüse |
| 5 | Spinnkanne | 27 | Unterdruckkanal |
| 6 | Faserband | 28 | Hilfsfadenabzug |
| 7 | Faden | 29 | Anspinner |
| 8 | Kreuzspule | 30 | Kopfelement |
| 9 | Spulenrahmen | 31 | Fadenschneideinrichtung |
| 10 | Leerhülse | 32 | Hülsentelleröffner |
| 11 | Spultrommel | 33 | Fadenumlenkrolle |
| 12 | Kreuzspulen-Transporteinrichtung | 34 | Fadenschlaufe |
| 13 | Führungsschiene | 35 | Fadenbremse |
| 14 | Saugdüse | | |
| 15 | Stützschiene | | |
| 16 | Serviceaggregat | FA | Fadenaufnahmestellung |
| 17 | Laufwerk | R | Raststellung |
| 18 | Fadenchangiereinrichtung | A | Arbeitsstellung |
| 19 | Stützrad | U | Schwenkrichtung |
| 20 | Anspinnorgan | t | Eindringtiefe |
| 21 | Hilfsfaden-Liefereinrichtung | Avs | Abzugsgeschwindigkeit von 28 |
| 22 | Fadenlieferrohr | A_{VA} | Abzugsgeschwindigkeit von 25 |

## Patentansprüche

1. Offenend-Spinnmaschine (1) drahtlos oder kabelgebunden gekoppelt mit einer Steuereinrichtung zur Übermittlung eines Steuerbefehls, wobei die Offenend-Spinnmaschine aufweist
eine Mehrzahl an Arbeitsstellen (2), die jeweils über eine Spinnvorrichtung (3) zur Fertigung eines Fadens (7), eine Fadenabzugseinrichtung (25) zum Abziehen des Fadens (7) aus der Spinnvorrichtung (3), eine Speicherdüse (26) zum temporären Speichern des abgezogenen Fadens (7), eine Spulvorrichtung (4) zur Herstellung einer Kreuzspule (8) sowie über eine unterdruckbeaufschlagbare Saugdüse (14) verfügen,
wobei die Offenend-Spinnmaschine (1) mit wenigstens einem mehrere der Arbeitsstellen (2) bedienenden Serviceaggregat (16) ausgestattet ist, das eine Hilfsfaden-Liefereinrichtung (21) zum Liefern eines Hilfsfadens (24) sowie einen Hilfsfadenabzug (28) aufweist, die bei einem Anspinnprozess an einer zu bedienenden Arbeitsstelle (2), insbesondere im Zuge eines Kreuzspulen-/Leerhülsenwechsels, zum Einsatz kommen,
**dadurch gekennzeichnet, dass**
der Hilfsfadenabzug (28) so ausgebildet und betreibbar ist, dass eine Hilfsfadenabzugsgeschwindigkeit (Avs) des Hilfsfadenabzugs (28) zum Abziehen des angesponnenen Hilfsfadens (24) ein Geschwindigkeits-Offset aufweist, welcher die Fadenabzugsgeschwindigkeit (A_{VA}) der Fadenabzugseinrichtung (25) und wenigstens einen weiteren Korrekturfaktor berücksichtigt, und
die Steuereinrichtung ausgelegt ist, einen Steuerbefehl zum Betreiben des Hilfsfadenabzugs (28) zum Abziehen des angesponnenen Hilfsfadens (24) mit der Hilfsfadenabzugsgeschwindigkeit (Avs) aufweisend den Geschwindigkeits-Offset zu generieren und zu übermitteln, welcher die Fadenabzugsgeschwindigkeit (A_{VA}) der Fadenabzugseinrichtung (25) und wenigstens den weiteren Korrekturfaktor berücksichtigt.

2. Offenend-Spinnmaschine (1) nach Anspruch 1, **dadurch gekennzeichnet, dass** der wenigstens eine weitere zu berücksichtigende Korrekturfaktor ein eine Fadenreibung des Hilfsfadens (24) oder eine Zeitdifferenz zwischen dem Start der Fadenabzugseinrichtung (25) und dem Start des Hilfsfadenabzugs (28) berücksichtigender Korrekturfaktor ist.

3. Offenend-Spinnmaschine (1) nach Anspruch 1 oder 2, **dadurch gekennzeichnet, dass** der Geschwindigkeits-Offset derart ausgewählt oder regelbar ist, dass eine in die Speicherdüse (26) einlaufende Fadenschlaufe (34) eine definierte Größe und/oder Länge aufweist.

4. Offenend-Spinnmaschine (1) nach Anspruch 3, **dadurch gekennzeichnet, dass** der Geschwindigkeits-Offset derart ausgewählt oder einstellbar oder regelbar ist, dass die Länge der in die Speicherdüse (26) einlaufenden Fadenschlaufe (34) wenigstens zu einem definierten Zeitpunkt einer initiierten Unterbrechung des Abziehens, vorzugsweise durch Klemmen des angesponnenen Hilfsfadens im Fadenlaufweg vor dem Hilfsabzug, 25mm oder weniger und/oder eine die Größe der Fadenschlaufe (34) ausmachende Eindringtiefe (t) der Fadenschlaufe (34) in die Speicherdüse (26) weniger als 10mm beträgt.

5. Offenend-Spinnmaschine (1) nach einem der vorhergehenden Ansprüche, **dadurch gekennzeichnet, dass** die Steuereinrichtung Bestandteil der Offenend-Spinnmaschine (1) ist.

6. Verfahren zum Betreiben einer Offenend-Spinnmaschine (1) nach einem der vorhergehenden Ansprüche,
**dadurch gekennzeichnet, dass**
nach einem Schritt des Herstellens eines Anspinners mittels eines vom Serviceaggregat (16) zugeführten Hilfsfadens (24) ein Schritt des Abziehens des angesponnenen Hilfsfadens (24) mittels der Fadenabzugseinrichtung (25) und dem Hilfsfadenabzug (28) erfolgt, wobei der Hilfsfadenabzug (28) zum Abziehen des angesponnenen Hilfsfadens (24) mit einer Hilfsfadenabzugsgeschwindigkeit (Avs) aufweisend einen Geschwindigkeits-Offset betrieben wird, welcher die Fadenabzugsgeschwindigkeit (A_{VA}) der Fadenabzugseinrichtung (25) und wenigstens einen weiteren Korrekturfaktor berücksichtigt.

7. Verfahren nach Anspruch 6, **dadurch gekennzeichnet, dass** der Geschwindigkeits-Offset derart ausgewählt oder geregelt wird, dass eine von der Speicherdüse (26) aufnehmende Fadenschlaufe (34) des angesponnenen Fadens eine definierte Größe und/oder Länge einnimmt.

8. Verfahren nach Anspruch 6 oder 7, **dadurch gekennzeichnet, dass** der wenigstens eine weitere Korrekturfaktor ein die Fadenreibung des Hilfsfadens (24) berücksichtigender Korrekturfaktor ist, mittels welchem durch Fadenumlenkung und/oder Fadenberührung erzeugte mechanische Reibungskräfte und/oder durch Luftreibung bedingte pneumatische Reibungskräfte berücksichtigt werden.

9. Verfahren nach einem der Ansprüche 6, 7 oder 8, **dadurch gekennzeichnet, dass** der wenigstens eine weitere Korrekturfaktor oder ein weiterer Korrekturfaktor ein eine Zeitdifferenz zwischen dem Start der Fadenabzugseinrichtung (25) und dem Start des Hilfsfadenabzugs (28) berücksichtigender Korrekturfaktor ist.

10. Verfahren nach einem der Ansprüche 6, 7, 8 oder 9, **dadurch gekennzeichnet, dass** der Hilfsfadenabzug (28) mit der das Geschwindigkeits-Offset aufweisenden Hilfsfadenabzugsgeschwindigkeit (Avs) ab Beginn des Schritts des Abziehens oder ab einem definierten Zeitpunkt nach Beginn des Schritts des Abziehens wenigstens bis zu einem Schritt des Klemmens des Hilfsfadens (24) im Fadenlaufweg vor dem Hilfsfadenabzug (28) betrieben wird.

## Claims

1. Open-end spinning machine (1) coupled wirelessly or by cable to a control device for transmitting a control command, wherein the open-end spinning machine comprises a plurality of workstations (2), each of which has: a spinning device (3) for producing a thread (7); a thread take-up device (25) for taking up the thread (7) from the spinning device (3); an accumulator navel (26) for temporarily storing the taken-up thread (7); a winding device (4) for producing a cross-wound package (8); and a suction nozzle (14), which can be subjected to a vacuum,
wherein the open-end spinning machine (1) being equipped with at least one service unit (16), which serves several of the workstations (2) and which has an auxiliary thread delivery device (21) for delivering an auxiliary thread (24) and an auxiliary thread take-up (28), which are used during a piecing process at a workstation (2) to be served, in particular in the course of a cross-wound package/empty tube change,
**characterised in that**
the auxiliary thread take-up (28) is configured and can be operated in such a way that an auxiliary thread take-up speed (Avs) of the auxiliary thread take-up (28) for the take-up of the pieced auxiliary thread (24) has a speed offset, which takes into account the thread take-up speed (A_{VA}) of the thread take-up device (25) and at least one further correction factor, and
the control device is designed to generate and transmit a control command for operating the auxiliary thread take-up (28) for the take-up of the pieced auxiliary thread (24) with the auxiliary thread take-up speed (Avs) having the speed offset, which takes into account the thread take-up speed (A_{VA}) of the thread take-up device (25) and at least the further correction factor.

2. Open-end spinning machine (1) according to claim 1, **characterised in that** the at least one further correction factor to be taken into account is a correction factor taking into account thread friction of the auxiliary thread (24) or a time difference between the start of the thread take-up device (25) and the start of the auxiliary thread take-up (28).

3. Open-end spinning machine (1) according to claim 1 or 2, **characterised in that** the speed offset is selected or can be controlled in such a way that a thread loop (34) running into the accumulator navel (26) has a defined size and/or length.

4. Open-end spinning machine (1) according to claim 3, **characterised in that** the speed offset is selected or can be set or controlled in such a way that the length of the thread loop (34) running into the accumulator navel (26) is 25 mm or less, at least at a defined point in time of an initiated interruption of the take-up, preferably by clamping the pieced auxiliary thread in the thread path upstream of the auxiliary take-off, and/or a depth of penetration (t) of the thread loop (34) into the accumulator navel (26), which depth of penetration (t) constitutes the size of the thread loop (34), is less than 10 mm.

5. Open-end spinning machine (1) according to one of the preceding claims, **characterised in that** the control device is a component of the open-end spinning machine (1).

6. Method for operating an open-end spinning machine (1) according to one of the preceding claims,
**characterised in that**,
after a step of producing a piecing by means of an auxiliary thread (24) supplied by the service unit (16), there is a step of taking up the pieced auxiliary thread (24) by means of the thread take-up device (25) and the auxiliary thread take-up (28), the auxiliary thread take-up (28) being operated for taking up the pieced auxiliary thread (24) at an auxiliary thread take-up speed (Avs) having a speed offset, which takes into account the thread take-up speed (A_{VA}) of the thread take-up device (25) and at least one further correction factor.

7. Method according to claim 6, **characterised in that** the speed offset is selected or controlled in such a way that a thread loop (34) of the pieced thread, which thread loop (34) is to be received by the accumulator navel (26), assumes a defined size and/or length.

8. Method according to claim 6 or 7, **characterised in that** the at least one further correction factor is a correction factor which takes into account the thread friction of the auxiliary thread (24), by means of which correction factor mechanical friction forces generated by thread deflection and/or thread contact and/or pneumatic friction forces caused by air friction are taken into account.

9. Method according to one of claims 6, 7 or 8, **characterised in that** the at least one further correction factor or a further correction factor is a correction factor taking into account a time difference between the start of the thread take-up device (25) and the start of the auxiliary thread take-up (28).

10. Method according to one of claims 6, 7, 8 or 9, **characterised in that** the auxiliary thread take-up (28) is operated at the auxiliary thread take-up speed (Avs) having the speed offset from the start of the take-up step or from a defined point in time after the start of the take-up step at least until a step of clamping the auxiliary thread (24) in the thread path upstream of the auxiliary thread take-up (28).

## Revendications

1. Machine de filature à fibres libérées (1) couplée sans fil ou par câble à un appareil de commande permettant la transmission d'une instruction de commande, dans laquelle la machine de filature à fibres libérées présente
une pluralité de postes de travail (2) qui disposent respectivement d'un dispositif de filature (3) permettant de fabriquer un fil (7), d'un appareil de dévidage de fil (25) permettant de dévider le fil (7) du dispositif de filature (3), d'une buse de stockage (26) permettant de stocker temporairement le fil (7) dévidé, d'un dispositif de bobinage (4) permettant de produire une bobine croisée (8) ainsi que d'une buse d'aspiration (14) pouvant être soumise à une dépression,
dans laquelle la machine de filature à fibres libérées (1) est équipée d'au moins un groupe de service (16) desservant plusieurs des postes de travail (2), lequel groupe de service présente un appareil de fourniture de fil auxiliaire (21) permettant de fournir un fil auxiliaire (24) ainsi qu'un dévidoir de fil auxiliaire (28), lesquels sont utilisés lors d'un processus de filage à un poste de travail (2) à desservir, en particulier au cours d'un changement de bobines croisées/de tubes vides,
**caractérisée en ce que**
le dévidoir de fil auxiliaire (28) est conçu et peut fonctionner de telle sorte qu'une vitesse de dévidage de fil auxiliaire (Avs) du dévidoir de fil auxiliaire (28) permettant de dévider le fil auxiliaire (24) filé présente un décalage de vitesse, lequel décalage de vitesse prend en compte la vitesse de dévidage de fil (A_{VA}) de l'appareil de dévidage de fil (25) et au moins un autre facteur de correction, et
l'appareil de commande est configuré pour générer et transmettre une instruction de commande permettant de faire fonctionner le dévidoir de fil auxiliaire (28) permettant de dévider le fil auxiliaire (24) filé à la vitesse de dévidage de fil auxiliaire (Avs) présentant le décalage de vitesse, lequel décalage de vitesse prend en compte la vitesse de dévidage de fil (A_{VA}) de l'appareil de dévidage de fil (25) et au moins l'autre facteur de correction.

2. Machine de filature à fibres libérées (1) selon la revendication 1, **caractérisée en ce que** l'au moins un autre facteur de correction à prendre en compte est un facteur de correction prenant en compte un frottement de fil du fil auxiliaire (24) ou une différence de temps entre le démarrage de l'appareil de dévidage de fil (25) et le démarrage du dévidoir de fil auxiliaire (28).

3. Machine de filature à fibres libérées (1) selon la revendication 1 ou 2, **caractérisée en ce que** le décalage de vitesse est sélectionné ou peut être ajusté de telle sorte qu'une boucle de fil (34) entrant dans la buse de stockage (26) présente une taille et/ou une longueur définies.

4. Machine de filature à fibres libérées (1) selon la revendication 3, **caractérisée en ce que** le décalage de vitesse est sélectionné ou peut être réglé ou peut être ajusté de telle sorte que la longueur de la boucle de fil (34) entrant dans la buse de stockage (26) est, au moins à un moment défini d'une interruption initiée du dévidage, de préférence par pincement du fil auxiliaire filé dans le trajet du fil avant le dévidoir auxiliaire, de 25 mm ou moins, et/ou qu'une profondeur de pénétration (t) de la boucle de fil (34) dans la buse de stockage (26), laquelle profondeur de pénétration constitue la taille de la boucle de fil (34), est inférieure à 10 mm.

5. Machine de filature à fibres libérées (1) selon l'une des revendications précédentes, **caractérisée en ce que** l'appareil de commande fait partie de la machine de filature à fibres libérées (1).

6. Procédé permettant de faire fonctionner une machine de filature à fibres libérées (1) selon l'une des revendications précédentes,
**caractérisé en ce que**
après une étape de production d'un fileur au moyen d'un fil auxiliaire (24) amené par le groupe de service (16), une étape de dévidage du fil auxiliaire (24) filé est effectuée au moyen de l'appareil de dévidage de fil (25) et du dévidoir de fil auxiliaire (28), dans lequel le dévidoir de fil auxiliaire (28) permettant le dévidage du fil auxiliaire (24) filé fonctionne à une vitesse de dévidage de fil auxiliaire (Avs) présentant un décalage de vitesse, lequel décalage de vitesse prend en compte la vitesse de dévidage de fil (A_{VA}) de l'appareil de dévidage de fil (25) et au moins un autre facteur de correction.

7. Procédé selon la revendication 6, **caractérisé en ce que** le décalage de vitesse est sélectionné ou ajusté de telle sorte qu'une boucle de fil (34) du fil filé, reçue par la buse de stockage (26), prend une taille et/ou une longueur définies.

8. Procédé selon la revendication 6 ou 7, **caractérisé en ce que** l'au moins un autre facteur de correction est un facteur de correction prenant en compte le frottement de fil du fil auxiliaire (24), au moyen duquel facteur de correction sont prises en compte les forces de frottement mécaniques engendrées par la déviation du fil et/ou le contact du fil et/ou les forces de frottement pneumatiques dues au frottement de l'air.

9. Procédé selon l'une des revendications 6, 7 ou 8, **caractérisé en ce que** l'au moins un autre facteur de correction ou un autre facteur de correction est un facteur de correction prenant en compte une différence de temps entre le démarrage de l'appareil de dévidage de fil (25) et le démarrage du dévidoir de fil auxiliaire (28).

10. Procédé selon l'une des revendications 6, 7, 8 ou 9, **caractérisé en ce que** le dévidoir de fil auxiliaire (28) fonctionne à la vitesse de dévidage de fil auxiliaire (Avs) présentant le décalage de vitesse à partir du début de l'étape de dévidage ou à partir d'un moment défini après le début de l'étape de dévidage, au moins jusqu'à une étape de pincement du fil auxiliaire (24) dans le trajet du fil avant le dévidoir de fil auxiliaire (28).
